# EUROPÄISCHE PATENTSCHRIFT

(11) **EP 0 340 419 B1**
(45) Veröffentlichungstag und Bekanntmachung des Hinweises auf die Patenterteilung: **26.02.1992**
(21) Anmeldenummer: 89104100.6
(22) Anmeldetag: 08.03.1989
(51) Int. Cl.: C10J 3/48

(54) **Vorrichtung für die Vergasung von feinkörnigen bis staubförmigen Brennstoffen**
Apparatus for gasifying fine granulated to powdery fuels
Installation de gazéification de combustibles finement granulés à pulvérulents

(30) Priorität: 21.04.1988 DE 3813357
(43) Veröffentlichungstag der Anmeldung: 08.11.1989
(73) Patentinhaber: Krupp Koppers GmbH, 45143 Essen (DE)
(72) Erfinder: Baumann, Hans-Richard, D-4300 Essen 1 (DE); Linke, Adolf, D-4300 Essen 16 (DE); Schweimanns, Hans-Reiner, D-4320 Hattingen 16 (DE); Dutz, Karl-Heinz, D-4352 Herten (DE)

(56) Entgegenhaltungen:
- EP-A- 0 114 334
- EP-A- 0 270 013
- AU-B- 538 402
- FR-A- 2 403 377

## Beschreibung

Vorrichtung für die Vergasung von feinkörnigen bis staubförmigen Brennstoffen.

Die Erfindung betrifft eine Vorrichtung für die Vergasung von feinkörnigen bis staubförmigen Brennstoffen in der Flugstaubwolke mit Sauerstoff und/oder Luft sowie gegebenenfalls Wasserdampf in einem Vergasungsreaktor, der mindestens zwei in einer Ebene in der Seitenwand des Reaktors angeordnete Brenner aufweist, die von einem einzigen Zuteilbehälter mit Brennstoff versorgt werden.

Die autotherme Vergasung von feinkörnigen bis staubförmigen Brennstoffen mit einer mittleren Korngröße von ca. 50 µm in der Flugstaubwolke mit Sauerstoff und/oder Luft sowie gegebenenfalls Wasserdampf ist bereits seit langer Zeit unter dem Namen Koppers-Totzek-Verfahren bekannt. Hierbei werden der zu vergasende Brennstoff und die Reaktionsmedien über die Brenner in einen leeren Vergasungsreaktor eingeblasen und dort bei Temperaturen oberhalb des Schlackeschmelzpunktes durch Partialoxidation in ein Rohgas umgewandelt, das entweder zu Synthesegas oder zu Brenngas aufgearbeitet werden kann. Soweit dieses Verfahren unter Normaldruck durchgeführt wird, kann die Zufuhr des Brennstoffes zu den Brennern über Schneckenförderer erfolgen, die eine gute Mengenregelung zulassen. Hierbei wird der Brennstoff durch die Schneckenförderer zunächst einem sogenannten Mischkopf zugeführt und von dort durch den Strom der gas- bzw.dampfförmigen Reaktionsmedien über die Brennerköpfe in den Vergasungsreaktor eingeblasen. In neuerer Zeit geht die Tendenz jedoch dahin, dieses Verfahren so weiterzuentwickeln, daß die Vergasung unter erhöhtem Druck zwischen 10 und 100 bar, vorzugsweise zwischen 25 und 45 bar, betrieben werden kann. Die Druckversion des Koppers-Totzek-Verfahrens wird dabei als PRENFLO-Verfahren bezeichnet. In diesem Falle sind Schneckenförderer für den Transport des Brennstoffes zu den Brennern wenig geeignet. Stattdessen wird vielmehr eine pneumatische Förderung mit einem vorzugsweise inerten Fördergas angewendet.

Die Vergasung in der Flugstaubwolke erfordert eine genaue Dosierung von Brennstoff und Reaktionsmedien. Vergasungsreaktoren mit hoher Durchsatzleistung werden vorzugsweise mit zwei oder mehr Brennern ausgerüstet. Für ein optimales Betriebsergebnis muß für eine möglichst gleichmäßige und gleichförmige Brennstoffzufuhr zu allen Brennern des Vergasungsreaktors gesorgt werden. Hierbei soll im Normalfall der Schwankungsbereich der Förderstromdichte bei der Brennstoffzufuhr nur ca. ± 2 % betragen.

Zur Lösung dieses Problems ist in der DE-OS 35 09 221 bereits vorgeschlagen worden, daß je zwei Brenner eines Vergasungsreaktors von einer gemeinsamen Brennstoffzufuhreinrichtung über symmetrisch angeordnete Leitungen versorgt werden. Diese Lösung erfordert jedoch für die Aufstellung der Brennstoffzufuhreinrichung bzw. für die Leitungsführung bestimmte Symmetriebedingungen zu dem Vergasungsreaktor und bei mehr als zwei Vergasungsbrennern die Aufstellung zusätzlicher Brennstoffzufuhreinrichtungen. Diese Bedingungen haben entsprechende Investitions- und damit Betriebskosten zur Folge und stellen keine optimale Lösung des anstehenden Problems dar.

Aus der FR-A-2 403 377 ist eine Vorrichtung zur Druckvergasung staubförmiger Brennstoffe bekannt, bei der die drei Brenner eines Vergasungsreaktors von einem einzigen Zuteilbehälter mit Brennstoff versorgt werden, wobei der Brennstoff über drei parallel verlaufende Leitungen unmittelbar zu den Brennern transportiert wird. Der Zuteilbehälter weist in diesem Falle in seinem Unterteil drei segmentförmige Abschnitte auf, in die jeweils eine der zu den Brennern führenden Leitungen hineinragt. Der Brennstoff wird im Zuteilbehälter im fluidisierten Zustand gehalten und in diesem Zustand nach oben abgezogen und den Brennern zugeführt. Die Regelung des Brennstoffstromes erfolgt über Meßstellen, die in jeder Förderleitung angeordnet sind, und die die Ventile für die Zufuhr von Trägergas in den Unterteil des Zuteilbehälters steuern. Außerdem ist eine weitere Zufuhr von Trägergas in die Förderleitungen vorgesehen, wobei diese Zufuhr ebenfalls durch Ventile gesteuert wird. Die Erfahrungen in der Praxis haben allerdings gezeigt, daß die vorstehend beschriebene unmittelbare Versorgung der Brenner aus dem Zuteilbehälter insbesondere dann Probleme verursachen kann, wenn der Vergasungsreaktor eine größere Anzahl von Brennern aufweist, die alle von einem einzigen Zuteilbehälter versorgt werden sollen. Beim Betrieb des Vergasungsreaktors können nämlich gelegentlich Störungen an einzelnen Brennern auftreten, die sich dann sofort auf die Betriebsverhältnisse im Zuteilbehälter auswirken, der seinerseits ja auch an ein System zur Brennstoffzufuhr und Druckbeaufschlagung angeschlossen ist. Außerdem bedingt der unmittelbare Anschluß der Brenner an den Zuteilbehälter eine relativ komplizierte Ausführungsform desselben mit separaten Austrittsschächten sowie separaten Meß- und Regeleinrichtungen für jede einzelne Förderleitung. Diese Probleme werden dabeinatürlich umso größer, je größer die Zahl der an den Zuteilbehälter anzuschließenden Brenner ist.

Die EP-A-114 334 beschreibt ein Verfahren für die Zuführung von feinzerteilter, pulverförmiger Kohle zu den Windformen eines Tangentialverbrennungsofens. Hierbei ist vorgesehen, daß die Kohle direkt von der Kohlemahlanlage über Zuführungsleitungen, die eine unterschiedliche Leitungsführung aufweisen, in die Windformen gelangt. Um den Fluß des Kohle-Luftgemisches in den Zuführungsleitungen zu vergleichmäßigen, ist in jeder dieser Leitungen ein speziell konstruiertes Drosselventil angeordnet, das in seinem Innern drehbare Plattensegmente aufweist, die von außen in der Weise verstellt werden können, daß sich dadurch eine Verengung des freien Strömungsquerschnittes innerhalb des Drosselventils ergibt.

Der Erfindung liegt die Aufgabe zugrunde, die Vorrichtung der eingangs genannten Art dahingehend auszugestalten, daß eine gleichmäßige und gleichförmige Brennstoffversorgung aller Brenner des Vergasungsreaktors gewährleistet ist. Die der Lösung dieser Aufgabe dienende Vorrichtung soll sich dabei gleichzeitig durch einen möglichst geringen apparativen Aufwand auszeichnen und soll außerdem hinsichtlich der Leitungsführung für die Brennstoffzufuhr zu den Brennern einen möglichst weitgehenden Gestaltungsspielraum zulassen.

Die der Lösung dieser Aufgabe dienende Vorrichtung der eingangs genannten Art ist erfindungsgemäß dadurch gekennzeichnet, daß senkrecht unter dem Zuteilbehälter ein Verteiler angeordnet ist, der mit den Brennern des Vergasungsreaktors über die Leitungen für die Brennstoffzufuhr verbunden ist, wobei diese Leitungen eine unterschiedliche Länge und/oder Leitungsführung aufweisen und der dadurch bedingte Druckverlust durch den Einbau von Drosseln in der Weise ausgeglichen wird, daß beim Eintritt des Brennstoffes in die Brenner die Druckdifferenz zwischen dem Verteiler und dem jeweiligen Brenner in allen Fällen gleich ist.

Die erfindungsgemäße Vorrichtung zeichnet sich somit durch das Zusammenwirken folgender Merkmale aus:
a) Bei der erfindungsgemäßen Vorrichtung sind alle Leitungen für die Brennstoffzufuhr zu den Brennern an einen Verteiler angeschlossen, der vom Zuteilbehälter mit Brennstoff versorgt wird. Dieser Verteiler ist dabei in der Regel senkrecht und möglichst dicht unter dem Auslauf des Zuteilbehälters angeordnet und mit diesem durch eine starre Förderleitung verbunden, wobei auf eine Zugabe von Fördergas in diese Leitung verzichtet wird. Vom Verteiler gehen hierbei im Normalfall vier Leitungen für die Brennstoffzufuhr zu den Brennern ab. Ist dagegen die Zahl der Brenner im Vergasungsreaktor größer als vier, so können zwei oder - bei entsprechend großer Brennerzahl - mehr als zwei Verteiler vorgesehen sein, wobei der zweite und jeder weitere Verteiler in einer Leitung für die Brennstoffzufuhr vom ersten Verteiler zu den Brennern angeordnet ist. Selbstverständlich weisen diese zusätzlichen Verteiler ebenfalls Leitungen für die Brennstoffzufuhr zu den ihnen zugeordneten Brennern auf. Da somit auf einen unmittelbaren Anschluß der Brenner an den Zuteilbehälter verzichtet wird, erfolgt der Abzug der Brennstoffe aus dem Zuteilbehälter nur über eine einzige Förderleitung. Der Zuteilbehälter kann daher, wie in Fig. 1 dargestellt ist, eine einfache und kostengünstige Bauform aufweisen.
b) Bei der erfindungsgemäßen Vorrichtung wird auf symmetrische Leitungen für die Brennstoffzufuhr zu den Brennern des Vergasungsreaktors verzichtet. Diese Leitungen können vielmehr eine unterschiedliche Länge und/oder Leitungsführung aufweisen, so daß die besonderen betrieblichen Gegebenheiten sowie die Erfordernisse der Wartung und Bedienung in optimaler Weise berücksichtigt werden können. Der hierbei auftretende, durch die Länge und/oder Leitungsführung (Zahl der Umlenkungen) bedingte Druckverlust, der natürlich in diesem Falle in jeder Leitung unterschiedlich groß sein kann, wird durch den Einbau spezieller Drosseln egalisiert. Anstelle dieser Drosseln können hierbei gegebenenfalls auch Regelventile herkömmlicher Bauart verwendet werden. Dabei kann in der Leitung mit dem zu erwartenden höchsten Druckverlust auf den Einbau einer Drossel ganz verzichtet werden.

Weitere Einzelheiten der erfindungsgemäßen Vorrichtung ergeben sich aus den vorliegenden Unteransprüchen und sollen nachfolgend an Hand der Abbildungen erläutert werden. Hierbei zeigen:
Fig. 1 ein Fließschema einer erfindungsgemäßen Vorrichtung mit einem Verteiler,
Fig. 2 einen Schnitt durch eine Drossel.

Die in Fig. 1 dargestellte Vorrichtung besteht aus dem Zuteilbehälter 1, in dem sich der zu vergasende Brennstoff befindet. Der Zuteilbehälter 1 steht dabei so unter Druck, daß ein pneumatischer Transport des Brennstoffes über die nachgeschalteten Leitungen zu den Brennern 3 bis 6 im Vergasungsreaktor 2 möglich ist. Zu diesem Zweck wird der Brennstoff aus dem Zuteilbehälter 1 über die Förderleitung 7 abgezogen und gelangt in den Verteiler 8. Dieser ist dabei relativ dicht unterhalb des trichterförmigen Auslaufes des Zuteilbehälters 1 angeordnet. Wie aus der Abbildung zu erkennen ist, können sowohl der Zuteilbehälter 1 als auch der Verteiler 8 in einigem Abstand vom Vergasungsreaktor 2 angeordnet sein. Vom Verteiler 8 gehen die Leitungen 9, 10, 11 und 12 für die Brennstoffzufuhr zu den Brennern 3, 4, 5 und 6 ab. Wie in der Abbildung schematisch dargestellt ist, weisen diese Leitungen eine unterschiedliche Länge und Leitungsführung auf. Der daraus resultierende unterschiedliche Druckverlust in den Leitungen 9, 1o 11 und 12 wird erfindungsgemäß durch den Einbau von Drosseln 13 in der Weise ausgeglichen, daß beim Eintritt des Brennstoffes in die Brenner 3, 4, 5 und 6 der Druckverlust zwischen dem Verteiler 8 und dem jeweiligen Brenner in allen Fällen gleich ist. Das heißt, in der Leitung, die auf Grund ihrer Länge und Leitungsführung den geringsten Druckverlust aufweist, muß die Wirkung der Drossel 13 am stärksten sein, während umgekehrt in die Leitung mit dem höchsten Druckverlust überhaupt keine Drossel 13 eingebaut zu werden braucht. Im vorliegenden Ausführungsbeispiel ist dies die Leitung 10. Auf konstruktive Einzelheiten der Drossel 13 wird weiter unten noch eingegangen werden.

Änderungen in der Leistung des Vergasungsreaktors 2 können durch entsprechende Sollwertveränderung des Differenzdruckreglers 20 erfolgen. Durch diesen Differenzdruckregler 20 wird die Druckdifferenz zwischen dem Zuteilbehälter 1 und dem Vergasungsreaktor 2 geregelt. Alternativ können die Drosseln 13 durch geeignete Regelventile herkömmlicher Bauart ersetzt werden, die es ermöglichen, den Brennstoffstrom zu jedem Brenner gleich oder unterschiedlich einzustellen. In diesem Fall wird der Differenzdruck zwischen Zuteilbunker 1 und Vergasungsreaktor 2 konstant gehalten.

Die Abbildung in Fig. 1 zeigt nur die zur Erläuterung der Erfindung notwendigen Anlagenteile in schematischer Darstellung. Auf die konstruktive Ausgestaltung dieser Anlagenteile, das heißt insbesondere des Zuteilbehälters 1, des Vergasungsreaktors 2, des Verteilers 8 sowie der Brenner 3, 4, 5 und 6 wurde dabei nicht näher eingegangen, da dies nicht Gegenstand der Erfindung ist. Es kann aber davon ausgegangen werden, daß es sich hierbei um bekannte, für diesen Zweck geeignete Konstruktionen handelt. Selbstverständlich muß der Zuteilbehälter 1 auch mit entsprechenden Einrichtungen für das Nachfördern des Brennstoffes sowie das Konstanthalten des Druckes ausgerüstet sein, die in der Abbildung ebenfalls nicht dargestellt sind. Auch hierbei kann es sich um für diesen Zweck bekannte Aggregate, wie z.B. Drucktopfförderer oder Schleusbunker, handeln.

Die konstruktiven Einzelheiten der Drossel 13 sind der Abbildung in Fig. 2 zu entnehmen, die einen Schnitt durch eine derartige Drossel zeigt. Die Drossel besteht dabei aus einem zylindrischen Mantel 14, dessen äußerer Durchmesser etwa dem Flanschdurchmesser der Rohrleitung entspricht, in der die Drossel eingebaut ist. Da die Drossel in diese Rohrleitung eingeflanscht ist, ist es außerdem vorteilhaft, wenn der zylindrische Mantel 14 aus dem gleichen metallischen Material besteht wie die Rohrleitung. An seinem vorderen und hinteren Ende weist der zylindrische Mantel 14 einen inneren Durchmesser d₁ auf, der dem inneren Durchmesser der angeschlossenen Rohrleitung entspricht. Innerhalb des zylindrischen Mantels 14 ist die Auskleidung 15 angeordnet, die aus einem verschleißfesten Material, wie z.B. Keramik, besteht und gegebenenfalls aus mehreren Teilen zusammengesetzt sein kann. Die Auskleidung 15 ist in ihrer Formgebung so ausgestaltet, daß sie den Verdrängungskörper 16 aufnehmen kann. Dieser besteht ebenfalls aus einem verschleißfesten Material und ist mittels der Stege 17 so innerhalb der Auskleidung 15 befestigt, daß zwischen der Auskleidung 15 und dem Verdrängungskörper 16 ein ringförmiger Spalt 18 gebildet wird, der der Höhe der Stege 17 entspricht. Wie aus der Abbildung ersichtlich ist, weist der Verdrängungskörper 16 eine Formgebung auf, bei der sich seine beiden Enden kegelförmig verjüngen, während sich in der Mitte ein zylindrischer Teil befindet. Die Dichtringe 19 dienen der Abdichtung der Auskleidung 15 innerhalb des zylindrischen Mantels 14. Durch den Vorsprung 21 am Flansch der anzuschließenden Rohrleitung wird die Auskleidung 15 im Mantel 14 angepreßt. Der Druckverlust in der Drossel richtet sich nach der Breite und Länge des ringförmigen Spaltes 18 sowie der Brennstoff-/Fördergasgeschwindigkeit im Ringquerschnitt des Spaltes 18, die größer ist als in der mit dem Durchmesser d₁ ausgeführten Rohrleitung.

Die Berechnung einer sich unter den Bedingungen der sogenannten Fließförderung als geeignet erweisenden Drossel ist aufgrund experimentell ermittelter Daten mit einer Genauigkeit von ± 5 % möglich. Der Einbau der Drossel hat neben dem gewünschten Druckverlust auch noch den Vorteil, daß dort gröbere, zu Verstopfungen führende Partikel im Brennstoff, wie z.B. Fasern, bereits festgehalten werden und nicht erst in den Brenner gelangen können, aus dem sie weit schwerer zu entfernen wären. Selbstverständlich muß bei der Auslegung der Drosseln darauf geachtet werden, daß ihre Wirkung nicht so groß ist, daß es zu einer Störung der Brennstoffzufuhr zum Brenner infolge Verstopfung der Leitung kommt.

## Patentansprüche

1. Vorrichtung für die Vergasung von feinkörnigen bis staubförmigen Brennstoffen in der Flugstaubwolke mit Sauerstoff und/oder Luft sowie gegebenenfalls Wasserdampf in einem Vergasungsreaktor, der mindestens zwei in einer Ebene in der Seitenwand des Reaktors angeordnete Brenner aufweist, die von einem einzigen Zuteilbehälter mit Brennstoff versorgt werden, dadurch gekennzeichnet, daß senkrecht unter dem Zuteilbehälter ein Verteiler (8) angeordnet ist, der mit den Brennern (3, 4, 5 und 6) des Vergasungsreaktors (2) über die Leitungen (9, 10, 11 und 12) für die Brennstoffzufuhr verbunden ist, wobei diese Leitungen eine unterschiedliche Länge und/oder Leitungsführung aufweisen und der dadurch bedingte Druckverlust durch den Einbau von Drosseln (13) in der Weise ausgeglichen wird, daß beim Eintritt des Brennstoffes in die Brenner (3, 4, 5 und 6) die Druckdifferenz zwischen dem Verteiler (8) und dem jeweiligen Brenner in allen Fällen gleich ist.

2. Vorrichtung nach Anspruch 1, dadurch gekennzeichnet, daß in der Leitung (10) für die Brennstoffzufuhr vom Verteiler (8) zum Brenner (4), die den höchsten Druckverlust aufweist, keine Drossel (13) eingebaut wird.

3. Vorrichtung nach den Anspruch 1 und 2, dadurch gekennzeichnet, daß zwei oder mehr Verteiler in der Weise vorgesehen sind, daß der zweite und jeder weitere Verteiler in einer Leitung für die Brennstoffzufuhr vom ersten Verteiler (8) zu den Brennern (3, 4, 5 und 6) angeordnet ist und daß von diesem nachgeschalteten Verteiler wiederum Leitungen für die Brennstoffzufuhr zu weiteren Brennern abgehen.

4. Vorrichtung nach den Ansprüchen 1 bis 3, dadurch gekennzeichnet, daß der Verteiler (8) mit dem Zuteilbehälter (1) über eine kurze Förderleitung (7) verbunden ist, wobei diese Förderleitung (7) keinen Anschluß für die zusätzliche Zufuhr von Fördergas aufweist.

5. Vorrichtung nach den Ansprüchen 1 bis 4, dadurch gekennzeichnet, daß die Drossel (13) aus einem zylindrischen Mantel (14) mit einer Auskleidung (15) aus einem verschleißfesten Material besteht, wobei innerhalb der Auskleidung (15) ein Verdrängungskörper (16) aus verschleißfestem Material so angeordnet ist, daß zwischen der Auskleidung (15) und dem Verdrängungskörper (16) ein ringförmiger Spalt (18) gebildet wird.

6. Vorrichtung nach den Ansprüchen 1 bis 5, dadurch gekennzeichnet, daß der Verdrängungskörper (16) eine Formgebung aufweist, bei der sich seine beiden Enden kegelförmig verjüngen, während sich in der Mitte ein zylindrischer Teil befindet.

## Claims

1. Equipment for gasifying fine-grained to dusty fuels in the fly-dust cloud with oxygen and/or air and, if appropriate, steam in a gasification reactor which has at least two burners arranged in one plane in the sidewall of the reactor, which are supplied with fuel from a single metering vessel, characterised in that, vertically below the metering vessel, a distributor (8) is located which is connected to the burners (3, 4, 5 and 6) of the gasification reactor (2) via the fuel feed lines (9, 10, 11 and 12), these lines having different lengths and/or pipe runs, and the resulting pressure drop being compensated by the installation of restrictors (13) in such a way that, in the fuel inlet to the burners (3, 4, 5 and 6), the differential pressure between the distributor (8) and a particular burner is the same in all cases.

2. Equipment according to Claim 1, characterised in that no restrictor (13) is installed in that fuel feed line (10) from the distributor (8) to the burner (4) which has the highest pressure drop.

3. Equipment according to Claim 1 and 2, characterised in that two or more distributors are provided in such a way that the second and every further distributor are located in a fuel feed pipe from the first distributor (8) to the burners (3, 4, 5 and 6), and that the fuel feed pipes to further burners start in turn from this downstream distributor.

4. Equipment according to Claims 1 to 3, characterised in that the distributor (8) is connected to the metering vessel (1) by a short transfer line (7), this transfer line (7) having no connection for additional feeding of carrier gas.

5. Equipment according to Claims 1 to 4, characterised in that the restrictor (13) consists of a cylindrical shell (14) with a lining (15) of a wear-resistant material, a displacement body (16) of wear-resistant material being arranged inside the lining (15) in such a way that an annular gap (18) is formed between the lining (15) and the displacement body (16).

6. Equipment according to Claims 1 to 5, characterised in that the displacement body (16) has a shape in which both its ends taper conically, while a cylindrical part is located in the middle.

## Revendications

1. Dispositif pour la gazéification de combustibles finement granulés à pulvérulents dans un nuage de poussière volante avec de l'oxygène et/ou de l'air ainsi qu'éventuellmeent de la vapeur d'eau dans un réacteur de gazéification, qui présente au moins deux brûleurs disposés dans un plan dans la paroi latérale du réacteur, lesquels sont alimentés en combustible par un seul réservoir de dosage, caractérisé en ce que verticalement sous le réservoir de dosage est disposé un distributeur (8) qui est raccordé aux brûleurs (3, 4, 5 et 6) du réacteur de gazéification (2) par les canalisations (9, 10, 11 et 12) de transport du combustible, ces canalisations présentant une différence de longueur et/ou d'orientation et la perte de charge qui en résulte étant compensée par le montage de vannes d'étranglement (13) de telle manière qu'à l'entrée du combustible dans les brûleurs (3, 4, 5 et 6) la différence de pression entre le distributeur (8) et le brûleur considéré soit identique dans tous les cas.

2. Dispositif suivant la revendication 1, caractérisé en ce qu'aucune vanne d'étranglement (13) n'est montée dans la canalisation (10) de transport du combustible du distributeur (8) au brûleur (4), qui présente la plus grande perte de charge.

3. Dispositif suivant la revendication 1 et 2, caractérisé en ce qu'il est prévu deux ou plus de deux distributeurs de telle manière que le deuxième distributeur et chaque distributeur additionnel est disposé dans une canalisation de transport du combustible du premier distributeur (8) aux brûleurs (3, 4, 5 et 6) et que de ce distributeur supplémentaire d'aval partent de nouveau des canalisations de transport du combustible à des brûleurs supplémentaires.

4. Dispositif suivant les revendications 1 à 3, caractérisé en ce que le distributeur (8) est raccordé au réservoir de dosage (1) par une courte canalisation d'alimentation (7), cette canalisation d'alimentation (7) ne présentant aucun raccord pour l'introduction supplémentaire de gaz de transport.

5. Dispositif suivant les revendications 1 à 4, caractérisé en ce que la vanne d'étranglement (13) se compose d'une cage cylindrique (14) avec un revêtement (15) en une matière résistante à l'usure, un corps de déviation (16) en matière résistante à l'usure étant disposé à l'intérieur du revêtement (15) de telle manière qu'une fente annulaire (18) soit formée entre le revêtement (15) et le corps de déviation (16).

6. Dispositif suivant les revendications 1 à 5, caractérisé en ce qui le corps de déviation (16) présente un profilage dans lequel ses deux extrémités se rétrécissent en forme de cône, tandis qu'il comporte une portion cylindrique dans sa partie centrale.
